# EUROPÄISCHE PATENTSCHRIFT

(11) **EP 3 246 267 B1**
(45) Veröffentlichungstag und Bekanntmachung des Hinweises auf die Patenterteilung: **11.09.2019**
(21) Anmeldenummer: 17167218.1
(22) Anmeldetag: 20.04.2017
(51) Int. Cl.: B65D 75/58

(54) **WIEDERVERSCHLIESSBARE FLEXIBLE SCHLAUCHBEUTELVERPACKUNG UND VERFAHREN ZUM WIEDERVERSCHLIESSEN DERSELBEN**
RECLOSABLE FLEXIBLE TUBULAR BAG PACKAGING AND RECLOSING METHOD FOR SAME
SACHET SOUPLE REFERMABLE ET SON PROCÉDÉ DE REFERMETURE

(30) Priorität: 18.05.2016 DE 102016006110
(43) Veröffentlichungstag der Anmeldung: 22.11.2017
(73) Patentinhaber: Huhtamaki Flexible Packaging Germany GmbH & Co. KG, 87671 Ronsberg (DE)
(72) Erfinder: SURDZIEL, Agata, 87435 Kempten (DE)
(74) Vertreter: Popp, Eugen

(56) Entgegenhaltungen:
- EP-A1- 0 701 953
- WO-A1-95/12531
- DE-U1- 9 017 419
- US-A- 3 224 640
- US-A1- 2013 001 123

## Beschreibung

Die Erfindung betrifft eine wiederverschließbare flexible Schlauchbeutelverpackung nach dem Oberbegriff von Patentanspruch 1 sowie ein Verfahren zum Öffnen und insbesondere Wiederverschließen einer solchen Schlauchbeutelverpackung nach dem Oberbegriff von Patentanspruch 9.

Schlauchbeutelverpackungen sind seit geraumer Zeit bekannt und werden unter anderem zum Verpacken von flüssigen, pastösen und/oder pulverförmigen Füllgütern verwendet. Diese bislang bekannten Schlauchbeutelverpackungen sind üblicherweise aus einem Laminat hergestellt, das entlang seiner Längs- und Querränder so miteinander verbunden ist, dass ein Beutel mit einem Aufnahmeraum für das Füllgut gebildet wird. Zum Öffnen solcher Schlauchbeutelverpackungen ist an diesen entweder eine Öffnungshilfe, zumeist in Form einer Kerbe oder eines Einschnitts, sowie gegebenenfalls eine Schwächungslinie vorgesehen, entlang welcher die Schlauchbeutelverpackung aufgerissen werden kann. Ein alternatives Öffnungsverfahren besteht in der Verwendung einer Schere oder eines anderen Schneidinstruments. Problematisch bei diesen bislang bekannten Schlauchbeutelverpackungen ist, insbesondere in Anbetracht des jeweiligen Öffnungsverfahrens, das zu einer Zerstörung des Schlauchbeutels führt, die Tatsache, dass derartige Schlauchbeutelverpackungen nicht mehr wiederverschlossen werden können und somit nach einem einmaligen Öffnen entweder vollständig entleert oder mit einem verbliebenen Restinhalt weggeworfen werden müssen.

Diese Problematik wurde durch die US 3,224,640, respektive durch die DE 90 17 419 U1 dahingehend gelöst, dass dortige Verpackungen einen kanalförmigen Auslass aufweisen, der durch ein Abreißen einer Außenkante der Verpackung entlang einer Schwächungslinie geöffnet und durch ein Umknicken der Verpackung, respektive des kanalförmigen Auslasses sowie durch ein anschließendes Einschieben einer Lasche in einen Schlitz, um ein Zurückklappen der Lasche zu verhindern, wieder verschlossen werden kann.

Ein Nachteil dieser aus dem Stand der Technik bekannten Verpackungen besteht indes darin, dass die den kanalförmigen Auslass aufweisende Lasche in einen Schlitz einschiebbar ist, wobei die Lasche jedoch nicht gegen ein Herausrutschen aus dem Schlitz gesichert ist.

Der Erfindung liegt die Aufgabe zugrunde die oben beschriebenen Nachteile zu beheben und eine Schlauchbeutelverpackung zur Verfügung zu stellen, die ohne Zuhilfenahme von Werkzeugen sowohl einfach zu öffnen als auch einfach und sicher wieder zu verschließen ist. Des Weiteren liegt der Erfindung auch die Aufgabe zu Grunde ein Verfahren zum Öffnen und insbesondere Wiederverschließen einer solchen Schlauchbeutelverpackung anzubieten.

Diese Aufgabe wird durch eine wiederverschließbare flexible Schlauchbeutelverpackung gemäß Patentanspruch 1 sowie durch ein Verfahren zum Öffnen und insbesondere Wiederverschließen gemäß Patentanspruch 9 gelöst.

Insbesondere wird die Aufgabe durch eine wiederverschließbare flexible Schlauchbeutelverpackung mit einer Vorder- und einer Rückwand gelöst, die entlang ihrer Längs- und ihrer Querränder miteinander verbunden sind und einen Aufnahmeraum für ein flüssiges, pastöses und/oder pulverförmiges Füllgut definieren, wobei der Aufnahmeraum einen kanalförmigen Auslass aufweist, der in geschlossenem Zustand der Verpackung durch eine Klebe- oder Siegelverbindung eines Vorderwandabschnitts mit einem Rückwandabschnitt verschlossen ist und die Verpackung nach einem Öffnen mittels einer Formschlussverbindung wiederverschließbar ist. An dieser Stelle sei erwähnt, dass die erfindungsgemäße wiederverschließbare flexible Schlauchbeutelverpackung nicht zwingend rechteckig geformt sein muss, sondern dass sich die Begriffe "Längsränder" und "Querränder" sinngemäß auch auf trapezförmige, runde, ovale und anders-eckige sowie unregelmäßig geformte Schlauchbeutelverpackungsformen bezieht, die auf allen Seiten verschlossen sind.

Ein wesentlicher Punkt Erfindung liegt darin, dass die erfindungsgemäße Schlauchbeutelverpackung aus einem flexiblen Material hergestellt ist, das sich Knicken lässt, so dass der Schlauchbeutel so abgeknickt werden kann, dass der kanalförmige Auslass und/oder der Aufnahmeraum entlang einer Knicklinie eine Verengung erfährt, durch welche der Füllstoff im Rahmen einer normalen Benutzung im Wesentlichen nicht hindurch treten kann. Dieser Knickzustand der Schlauchbeutelverpackung kann erfindungsgemäß fixiert werden. Eine solche Fixierung wird erfindungsgemäß mittels einer Formschlussverbindung realisiert, wobei der geknickte Teil der Schlauchbeutelverpackung an dem nicht geknickten Teil der Schlauchbeutelverpackung befestigt wird. Wie sich erfindungsgemäß herausgestellt hat, ist an dieser Stelle eine Formschlussverbindung besonders geeignet, eine solche Fixierung des geknickten Teils der Schlauchbeutelverpackung an dem nicht geknickten Teil der Schlauchbeutelverpackung zu realisieren, da auf diese Weise auf Hilfsmittel, wie beispielsweise Klebstoff, ein Klebeband oder Klammern, verzichtet werden kann. In vorteilhafter Weise ist es somit möglich die erfindungsgemäße Schlauchbeutelverpackung jederzeit nach Bedarf zu verwenden, ohne dass Rücksicht auf ein möglicherweise nicht sofort entnommenes Füllgut genommen werden muss, das in der erfindungsgemäßen Schlauchbeutelverpackung für eine spätere Verwendung verbleiben soll.

Gemäß einer Ausführungsform der Erfindung weist die erfindungsgemäße Schlauchbeutelverpackung seitlich des kanalförmigen Auslasses an zumindest einer Außenkante eine Öffnungshilfe, beispielsweise in Form eines Einschnitts oder einer Kerbe, auf, die in eine in der Vorder- und/oder der Rückwand ausgebildete Schwächungslinie zum Öffnen der Verpackung übergeht. Eine solche Schwächungslinie kann in Form einer Prägung, einer Perforierung oder einer anderen bekannten Maßnahme ausgebildet sein, die geeignet ist einen Riss durch eine Folie zu bewirken.

Die Schwächungslinie grenzt erfindungsgemäß an den kanalförmigen Auslass an, ohne jedoch einen Zugang zu dem kanalförmigen Auslass oder zu dem Aufnahmeraum der erfindungsgemäßen Schlauchbeutelverpackung zu gewähren, solange der Schlauchbeutel nicht geöffnet wird.

Erfindungsgemäß ist die Schwächungslinie zu beiden Seiten des kanalförmigen Auslasses ausgebildet, wobei die Schwächungslinie bevorzugt spiegelbildlich zu dem kanalförmigen Auslass angeordnet ist. Somit grenzt die Schwächungslinie zu beiden Seiten an den kanalförmigen Auslass an und erstreckt sich von einer Außenkante der Verpackung, respektive der an der Außenkante der Verpackung angeordneten Öffnungshilfe, in gedachter Linie über den kanalförmigen Auslass hinweg im Wesentlichen bis zu der gegenüberliegenden Außenkante der Verpackung und definiert hierbei einen Randabschnitt der Schlauchbeutelverpackung, der im Zuge eines Öffnungsvorgangs von der Schlauchbeutelverpackung, bevorzugt vollständig, abgetrennt wird.

Gemäß der Erfindung hat die Schwächungslinie einen schwalbenschwanzförmigen Verlauf, der zwei Schwalbenschwanzenden und eine Schwalbenschwanzverengung definiert. In frontaler Aufsicht ist dieser schwalbenschwanzförmigen Verlauf der Schwächungslinie somit auf der in Aufsicht rechten Seite des kanalförmigen Auslasses im Wesentlichen Z-förmig und auf der in Aufsicht linken Seite des kanalförmigen Auslasses im Wesentlichen S-förmig ausgebildet, wobei die Z-Form und die S-Form zueinander spiegelbildlich sind. Das in frontaler Aufsicht linke Schwalbenschwanzende wird hierbei durch die linke obere Kurve der S-Form und das in frontaler Aufsicht rechte Schwalbenschwanzende durch die rechte obere Kurve der Z-Form gebildet. Der Abstand zwischen der unteren rechten Kurve der S-Form und der unteren linken Kurve der Z-Form definieren hierbei die Länge der Schwalbenschwanzverengung, die durch die Strecke des geringsten Abstandes der beiden Kurven visualisierbar ist.

Ein Öffnen der Verpackung ist erfindungsgemäß dadurch möglich, dass der vorerwähnte Randabschnitt der Schlauchbeutelverpackung beginnend an der Öffnungshilfe und in Fortsetzung entlang der Schwächungslinie von der Verpackung abgetrennt wird. Im Zuge dieses Abtrennens verläuft die Öffnung der erfindungsgemäßen Schlauchbeutelverpackung ausgehend von der Öffnungshilfe entlang der Schwächungslinie bis zu der Kante des kanalförmigen Auslasses und sodann über diesen kanalförmigen Auslass hinweg zu der gegenüberliegenden an den kanalförmigen Auslass angrenzenden Schwächungslinie und sodann entlang dieser Schwächungslinie bis zur gegenüberliegenden Außenkante der Verpackung.

Aufgrund der Tatsache, dass die Öffnung der erfindungsgemäßen Schlauchbeutelverpackung über den kanalförmigen Auslass hinaus erfolgt, bewirkt, dass der zuvor verschlossene kanalförmiger Auslass aufgerissen wird und nunmehr Füllgut durch den kanalförmigen Auslass nach außen abgegeben werden kann.

Die Tatsache, dass die Schwächungslinie unter Definition von zwei Schwalbenschwanzenden und einer Schwalbenschwanzverengung einen schwalbenschwanzförmigen Verlauf hat, bewirkt, dass der abgetrennte Randabschnitt eine schwalbenschwanzförmigen in Negativform aufweist und an der erfindungsgemäßen Schlauchbeutelverpackung einen schwalbenschwanzförmigen Wiederverschlussabschnitt hinterlässt.

Die erfindungsgemäße Schlauchbeutelverpackung weist in einem, sich dem kanalförmigen Auslass gegenüber befindlichen Randabschnitt der Verpackung einen sich im Wesentlichen parallel zu der Schwalbenschwanzverengung, die durch die Strecke des geringsten Abstandes der beiden vorbeschriebenen Kurven definiert ist, erstreckenden Querschlitz auf, der im wesentlichen dieselbe Längserstreckung hat wie die Schwalbenschwanzverengung, respektive die Strecke des geringsten Abstandes zwischen der unteren rechten Kurve der S-Form und der unteren linken Kurve der Z-Form.

Ein erfindungsgemäßes formschlüssiges Wiederverschließen der zuvor geöffneten Schlauchbeutelverpackung ist somit dadurch möglich, dass die Schlauchbeutelverpackung über eine Knicklinie geknickt wird, so dass der schwalbenschwanzförmigen Wiederverschlussabschnitt nach dem Knicken in Richtung des Querschlitzes weist und durch den Querschlitz hindurchgeschoben werden kann. Während des Vorgangs des Hindurchschiebens des Wiederverschlussabschnitts durch den Querschlitz werden die Schwalbenschwanzenden, die eine größere Quererstreckung, respektive Breite, aufweisen als die Schwalbenschwanzverengung, zur Seite, respektive nach Innen, gedrückt, so dass sich der Wiederverschlussabschnitt durch den Querschlitz hindurch schieben lässt. Nach vollendetem Hindurchschieben des Wiederverschlussabschnitts durch den Querschlitz entfalten sich die Schwalbenschwanzenden entsprechend ihrer ursprünglichen Ausrichtung und blockieren ein Zurückrutschen des Wiederverschlussabschnitts aus dem Querschlitz heraus. In diesem Zustand ist die erfindungsgemäße Schlauchbeutelverpackung wieder zumindest soweit verschlossen, dass im normalen Gebrauch ein Austreten von Füllgut nicht stattfindet und die erfindungsgemäße Schlauchbeutelverpackung gegenüber einem offenen Zustand verschlossen ist.

Gemäß einer alternativen erfindungsgemäßen Ausführungsform weist die Verpackung in einem, sich dem kanalförmigen Auslass gegenüber befindlichen Randabschnitt der Verpackung oder in einem Bereich zwischen der Schwächungslinie und dem Aufnahmeraum beidseitig zumindest je einen sich im Wesentlichen rechtwinklig zu der Schwalbenschwanzverengung, die als die Strecke des geringsten Abstandes zwischen der unteren rechten Kurve der S-Form und der unteren linken Kurve der Z-Form definiert ist, erstreckenden Längsschlitz auf, dessen Länge jeweils im Wesentlichen der größten Breite der Schwalbenschwanzenden entspricht.

Bei dieser Ausführungsform der Erfindung wird nicht der vollständige Wiederverschlussabschnitt durch die jeweiligen Längsschlitze geführt, sondern lediglich die jeweiligen, den jeweiligen Linkschlitzen zugeordneten Schwalbenschwanzenden. Zu diesem Zweck werden die jeweiligen Schwalbenschwanzenden vor einem Einführen in die jeweils zugeordneten Längsschlitze etwas nach unten gebogen, in den jeweiligen Längsschlitz eingeführt und sodann wieder gestreckt, wobei die jeweiligen Schwalbenschwanzenden aufgrund des elastischen Materials, aus welchem sie erfindungsgemäß gefertigt sind, auch automatisch wieder ihre Ursprungsform, nämlich Schwalbenschwanzform, annehmen.

Gemäß einer Ausführungsform der Erfindung ist die Verpackung aus einem Laminat, insbesondere aus einem Aluminiumlaminat oder einem metallisierten Laminat, hergestellt. Es sei doch an dieser Stelle erwähnt, dass auch andere Materialien, beispielsweise aus Papier oder Karton sowie Blech grundsätzlich zur Herstellung der erfindungsgemäßen Verpackung verwendet werden können, jedoch nicht bevorzugte Materialien sind.

Gemäß einer bevorzugten Ausführungsform der Erfindung ist das Laminat zweilagig ausgebildet, wobei eine Lage aus einer metallisierten Polyethylenterephtalatfolie mit einer Schichtdicke im Bereich von 8 µm bis 25 µm, bevorzugt im Bereich von 10 µm bis 20 µm und besonders bevorzugt im Bereich von 12 µm bis 15 µm und die andere Lage aus einer Polyethylenfolie mit einer Schichtdicke im Bereich von 8 µm bis 100 µm, bevorzugt im Bereich von 10 µm bis 80 µm und besonders bevorzugt im Bereich von 20 µm bis 65 µm, besteht.

Gemäß einer alternativen Ausführungsform der Erfindung ist das Laminat dreilagig ausgebildet, wobei eine äußere Lage aus einer metallisierten Polyethylenterephtalatfolie mit einer Schichtdicke im Bereich von 7 µm bis 25 µm, bevorzugt im Bereich von 10 µm bis 20 µm und besonders bevorzugt im Bereich von 12 µm bis 15 µm, die mittlere Lage aus einer Aluminiumfolie mit einer Schichtdicke im Bereich von 4 µm bis 22 µm, bevorzugt im Bereich von 6 µm bis 18 µm und besonders bevorzugt im Bereich von 7 µm bis 15 µm und die andere äußere Lage aus einer Polyethylenfolie mit einer Schichtdicke im Bereich von 8 µm bis 100 µm, bevorzugt im Bereich von 10 µm bis 80 µm und besonders bevorzugt im Bereich von 25 µm bis 65 µm, besteht.

Des Weiteren wird die Erfindung die Aufgabe auch durch ein Verfahren zum Öffnen und insbesondere Wiederverschließen einer Schlauchbeutelverpackung gemäß vorstehenden Ausführungen gelöst, wobei das Verfahren die folgenden Schritte umfasst:
- Öffnen der Verpackung (10) durch Einreißen der Verpackung (10) entlang der Schwächungslinie (110); und
- Abtrennen des an die Schwächungslinie (110) angrenzenden Randabschnitts (130) der Verpackung (10) unter Freilegung eines schwalbenschwanzförmigen Wiederverschlussabschnitts (160) der Verpackung;
- optionales Entnehmen von Füllgut;
- Wiederverschließen der Verpackung (10) durch Knicken der Verpackung (10); und
- Einführen des schwalbenschwanzförmigen Wiederverschlussabschnitts (160) in den sich im Wesentlichen parallel zu der Schwalbenschwanzverengung (128) erstreckenden Querschlitz (140) der Verpackung (10), oder
- Einführen der Schwalbenschwanzenden (121, 122) in die sich beidseitig und im Wesentlichen rechtwinklig zu der Schwalbenschwanzverengung (128) erstreckenden Längsschlitze (150) der Verpackung (10).

Weitere Ausführungsformen der Erfindung ergeben sich aus den Unteransprüchen.

Nachfolgend wird die Erfindung anhand von Ausführungsbeispielen geschrieben, die anhand der Abbildungen näher erläutert werden. Hierbei zeigen:
- Fig. 1: eine schematische Darstellung einer erfindungsgemäßen Schlauchbeutelverpackung gemäß einer ersten Ausführungsform der Erfindung in frontaler Aufsicht;
- Fig. 2 bis Fig. 5: eine schematische Darstellung des Öffnungs- und Wiederverschlussverhaltens der erfindungsgemäßen Schlauchbeutelverpackung gemäß Fig. 1; und
- Fig. 6: eine schematische Darstellung einer erfindungsgemäßen Schlauchbeutelverpackung gemäß einer zweiten Ausführungsform der Erfindung in frontaler Aufsicht.

In der nachfolgenden Beschreibung werden für gleiche und gleichwirkende Teile dieselben Bezugsziffern verwendet.

Fig. 1 zeigt eine schematische Darstellung einer erfindungsgemäßen Schlauchbeutelverpackung 10 gemäß einer ersten Ausführungsform in frontaler Ansicht, wobei die Schlauchbeutelverpackung 10 eine Vorderwand 20 und eine Rückwand 30 aufweist, die entlang ihrer Längsränder 40 und ihrer Querränder 50 miteinander ver bunden sind und einen Aufnahmeraum 60 definieren, der zur Aufnahme von flüssigem, pastösem und/oder pulverförmigem Füllgut geeignet ist. Der Aufnahmeraum 60 mündet an seinem gemäß Fig. 1 oberen Ende in einen kanalförmigen Auslass, der in geschlossenem Zustand der Verpackung durch eine Klebe- oder Siegelverbindung eines Vorderwandabschnitts 25 mit einem Rückwandabschnitt 35 verschlossen ist.

Die erfindungsgemäße Schlauchbeutelverpackung 10 gemäß Fig. 1 weist an ihrer Außenkante in 90 Öffnungshilfe 100 auf, die in eine Schwächungslinie 110 mündet. Die Schwächungslinie 110 erstreckt sich mit einem schwalbenschwanzförmigen Verlauf 120, der auf der in Fig. 1 dargestellten rechten Seite in etwa einer Z-Form entspricht, bis an den kanalförmigen Auslass 70 und setzt sich auf der anderen Seite des kanalförmigen Auslasses 70, d.h. auf der in Fig. 1 dargestellten linken Seite der erfindungsgemäßen Schlauchbeutelverpackung 10 bis an die andere Außenkante 90 der Verpackung 10 fort.

Auf der dem kanalförmigen Auslass 70 entgegengesetzten Seite der Schlauchbeutelverpackung 10, d.h. im gemäß Fig. 1 unteren Bereich der Verpackung 10, ist ein dem oberen Randabschnitt 130 gegenüber befindlicher Randabschnitt 135 angeordnet, in welchem ein Querschlitz 140 ausgebildet ist.

Wie aus den Figuren Fig. 2 bis Fig. 5 sowie aus Fig. 1 erkennbar ist, wird ein Öffnen der erfindungsgemäßen Schlauchbeutelverpackung 10 dadurch bewirkt, dass der obere Randabschnitt 130 ausgehend von der an der Außenkante 90 angeordneten Kerbe 70 entlang der Schwächungslinie 110 von dem verbleibenden Teil der Schlauchbeutelverpackung 10 abgetrennt wird. Hierbei bildet sich entsprechend dem schwalbenschwanzförmigen Verlauf 120 der Schwächungslinie 110 ein schwalbenschwanzförmigen Wiederverschlussabschnitt 160 aus, der auf der in Fig. 1 linken Seite des kanalartigen Auslasses S-förmig und auf der in Fig. 1 rechten Seite des kanalartigen Auslasses Z- förmig ausgebildet ist. Die Z-Form und die S-Form sind hierbei zueinander spiegelbildlich ausgebildet. Das in frontaler Aufsicht linke Schwalbenschwanzende 121 wird hierbei durch die linke obere Kurve der S-Form und das in frontaler Aufsicht rechte Schwalbenschwanzende 122 durch die rechte obere Kurve der Z-Form gebildet. Der Abstand zwischen der unteren rechten Kurve der S-Form und der unteren linken Kurve der Z-Form definiert hierbei die Länge der Schwalbenschwanzverengung 128, nämlich die Strecke des geringsten Abstandes der beiden bezeichneten Kurven.

Der Öffnungsvorgang der erfindungsgemäßen Schlauchbeutelverpackung 10 findet hierbei entlang der Öffnungsrichtung 170 statt, wie in Fig. 2 dargestellt ist. Im Zuge dieses Öffnungsvorgangs wird der Randabschnitt 130 vollständig von der Schlauchbeutelverpackung 10 abgetrennt, wobei der kanalförmigen Auslass 70 geöffnet wird, so dass Füllgut aus der erfindungsgemäßen Schlauchbeutelverpackung 10 entnommen werden kann.

In Fig. 3 ist dargestellt, wie eine teilentleerte Verpackung 10 über eine Knicklinie 190 geknickt wird, so dass der Wiederverschlussabschnitt 160, der einen schwalbenschwanzförmigen Verlauf 120 aufweist in Richtung des Querschlitzes 140 bewegt wird und, wie in den folgenden Fig. 4 und Fig. 5 dargestellt, durch diesen Querschlitz 140 hindurch gesteckt wird, wo die Schwalbenschwanzenden 121, 122 an der Rückseite des Schlitzes, d.h. an der Rückwand 30 der Schlauchbeutel Verpackung 10 verrasten. Die Führung des Wiederverschlussabschnitts 160 folgt hierbei der Verschließrichtung 180, die in den Fig. 3 und Fig. 4 durch den dort dargestellten dicken Pfeil anschaulich dargestellt ist.

Fig. 6 zeigt eine alternative Ausführungsform einer erfindungsgemäßen Schlauchbeutelverpackung 10, wobei sich die Ausführungsform gemäß Fig. 6 von der Ausführungsform gemäß Fig. 4 darin unterscheidet, dass diese keinen Querschlitz 140, sondern stattdessen auf der dem Auslassende des kanalförmigen Auslasses 70 entgegengesetzten Seite der Knicklinie 190 zwei Paare von sich gegenüberliegenden Längsschlitzen 150 aufweist. Ein Paar dieser Längsschlitze ist hierbei unmittelbar benachbart zu der Knicklinie 190 im oberen Teil der in Fig. 6 dargestellten Schlauchbeutelverpackung 10 ausgebildet. Ein weiteres Paar dieser Längsschlitze ist ferner im unteren Teil der in Fig. 6 dargestellten Schlauchbeutelverpackung 10, nämlich im Randabschnitt 135, ausgebildet. Ein Wiederverschluss der in Fig. 6 dargestellten Schlauchbeutelverpackung 10 ist dadurch möglich, dass die dort dargestellte Schlauchbeutelverpackung zunächst entsprechend obigen Ausführungen geöffnet wird, wobei ein schwalbenschwanzförmigen verlaufender Wiederverschlussabschnitt 120, 160 an der Schlauchbeutelverpackung verbleibt. Dieser schwalbenschwanzförmigen Wiederverschlussabschnitt 160 weist ein linkes Schwalbenschwanzende 121 und ein rechtes Schwalbenschwanzende 122 auf, die nach einem Knicken dieses Wiederverschlussabschnitts 160 über die Knickkante 190 in die jeweils zugeordneten Längsschlitze 150 eingeführt werden können und dort verrasten, so dass die erfindungsgemäße Schlauchbeutelverpackung dadurch wiederverschlossen ist, dass der kanalförmigen Auslass 70 abgeknickt und somit undurchlässig für Füllgut ist.

Des Weiteren können die beiden Schwalbenschwanzenden 121 und 122 auch in die jeweiligen Längsschlitze 150, die im Randabschnitt 135 angeordnet sind, eingeführt und dort verrastet werden. Zu diesem Zweck wird die Schlauchbeutelverpackung über eine entsprechend der in Fig. 1 dargestellte Knicklinie 190 (in Fig. 6 nicht dargestellt) gefaltet. Diese alternative Verschlusstechnik gemäß Fig. 6 ist durch die Verschlussrichtungspfeile 180' angedeutet, welche diese alternative Verschließrichtung kennzeichnen.

### Bezugszeichenliste

- 10: Verpackung
- 20: Vorderwand
- 25: Vorderwandabschnitt
- 30: Rückwand
- 35: Rückwandabschnitt
- 40: Längsrand
- 50: Querrand
- 60: Aufnahmeraum
- 70: kanalförmiger Auslass
- 80: Klebe- oder Siegelverbindung
- 90: Außenkante
- 100: Öffnungshilfe
- 110: Schwächungslinie
- 120: schwalbenschwanzförmigen Verlauf
- 121: Schwalbenschwanzende
- 122: Schwalbenschwanzende
- 128: Schwalbenschwanzverengung
- 130: Randabschnitt
- 135: gegenüber befindlicher Randabschnitt
- 140: Querschlitz
- 150: Längsschlitz
- 160: Wiederverschlussabschnitt
- 170: Öffnungsrichtung
- 180: Verschließrichtung
- 180': alternative Verschließmöglichkeit /-richtung
- 190: Knicklinie

## Patentansprüche

1. Wiederverschließbare flexible Schlauchbeutelverpackung (10) mit einer Vorder- (20) und einer Rückwand (30), die entlang ihrer Längs- (40) und ihrer Querränder (50) miteinander verbunden sind und einen Aufnahmeraum (60) für ein flüssiges, pastöses und/oder pulverförmiges Füllgut definieren, wobei der Aufnahmeraum (60) einen kanalförmigen Auslass (70) aufweist, der in geschlossenem Zustand der Verpackung (10) durch eine Klebe- oder Siegelverbindung (80) eines Vorderwandabschnitts (25) mit einem Rückwandabschnitt (35) verschlossen ist und die Verpackung nach einem Öffnen mittels einer Formschlussverbindung wiederverschließbar ist und wobei seitlich des kanalförmigen Auslasses (70) an zumindest einer Außenkante (90) der Verpackung (10) eine Öffnungshilfe (100) in Form eines Einschnitts oder einer Kerbe vorgesehen ist, die in eine in der Vorder- (20) und/oder der Rückwand (30) ausgebildete Schwächungslinie (110) zum Öffnen der Verpackung (10) übergeht,
**dadurch gekennzeichnet, dass**
die Schwächungslinie (110) unter Definition von zwei Schwalbenschwanzenden (121, 122) und einer Schwalbenschwanzverengung (128) einen schwalbenschwanzförmigen Verlauf (120) hat, wobei die Verpackung (10) in einem, sich dem kanalförmigen Auslass (70) gegenüber befindlichen Randabschnitt (135) der Verpackung (10) einen sich im Wesentlichen parallel zu der Schwalbenschwanzverengung (128) erstreckenden Querschlitz (140) mit im Wesentlichen derselben Längserstreckung wie die Schwalbenschwanzverengung (128) aufweist,
oder in einem, sich dem kanalförmigen Auslass (70) gegenüber befindlichen Randabschnitt (135) der Verpackung (10) oder in einem Bereich zwischen der Schwächungslinie (110) und dem Aufnahmeraum (60) beidseitig zumindest je einen sich im Wesentlichen rechtwinklig zu der Schwalbenschwanzverengung (128) erstreckenden Längsschlitz (150) aufweist, dessen Länge jeweils im Wesentlichen der größten Breite der Schwalbenschwanzenden (121, 122) entspricht,
so dass die Verpackung (10) nach dem Öffnen durch Einreißen entlang der Schwächungslinie (110), durch Knicken der Verpackung (10), und entweder ein Einführen des schwalbenschwanzförmigen Wiederverschlussabschnitts (160) in den sich im Wesentlichen parallel zu der Schwalbenschwanzverengung (128) erstreckenden Querschlitz (140) der Verpackung (10), oder ein Einführen der Schwalbenschwanzenden (121, 122) in die sich beidseitig und im Wesentlichen rechtwinklig zu der Schwalbenschwanzverengung (128) erstreckenden Längsschlitze (150) der Verpackung (10), wiederverschließbar ist.

2. Schlauchbeutelverpackung nach Anspruch 1,
**dadurch gekennzeichnet, dass**
die Schwächungslinie (110) an den kanalförmigen Auslass (70) angrenzt.

3. Schlauchbeutelverpackung nach einem der vorhergehenden Ansprüche,
**dadurch gekennzeichnet, dass**
die Schwächungslinie (110) zu beiden Seiten des kanalförmigen Auslasses (70), bevorzugt spiegelbildlich zu dem kanalförmigen Auslass (70), ausgebildet ist.

4. Schlauchbeutelverpackung nach einem der vorhergehenden Ansprüche,
**dadurch gekennzeichnet, dass**
sich die Schwächungslinie (110) von einer Außenkante (90) der Verpackung (10) in gedachter Linie über den kanalförmigen Auslass (70) hinweg im Wesentlichen bis zu der gegenüberliegenden Außenkante (90) der Verpackung (10) erstreckt.

5. Schlauchbeutelverpackung nach einem der vorhergehenden Ansprüche,
**dadurch gekennzeichnet, dass**
die Verpackung (10) geöffnet werden kann, indem entlang ein an die Schwächungslinie (110) angrenzender Randabschnitt (130) der Verpackung (10) abgetrennt wird.

6. Schlauchbeutelverpackung nach einem der vorhergehenden Ansprüche,
**dadurch gekennzeichnet, dass**
die Verpackung (10) aus einem Laminat, insbesondere einem Aluminiumlaminat oder einem metallisierten Laminat, hergestellt ist.

7. Schlauchbeutelverpackung nach Anspruch 6,
**dadurch gekennzeichnet, dass**
das Laminat zweilagig ist, wobei eine Lage aus einer metallisierten Polyethylenterephtalatfolie mit einer Schichtdicke im Bereich von 8 µm bis 25 µm, bevorzugt im Bereich von 10 µm bis 20 µm und besonders bevorzugt im Bereich von 12 µm bis 15 µm und die andere Lage aus einer Polyethylenfolie mit einer Schichtdicke im Bereich von 8 µm bis 100 µm, bevorzugt im Bereich von 10 µm bis 80 µm und besonders bevorzugt im Bereich von 20 µm bis 65 µm, besteht.

8. Schlauchbeutelverpackung nach Anspruch 6,
**dadurch gekennzeichnet, dass**
das Laminat dreilagig ist, wobei eine äußere Lage aus einer metallisierten Polyethylenterephtalatfolie mit einer Schichtdicke im Bereich von 7 µm bis 25 µm, bevorzugt im Bereich von 10 µm bis 20 µm und besonders bevorzugt im Bereich von 12 µm bis 15 µm, die mittlere Lage aus einer Aluminiumfolie mit einer Schichtdicke im Bereich von 4 µm bis 22 µm, bevorzugt im Bereich von 6 µm bis 18 µm und besonders bevorzugt im Bereich von 7 µm bis 15 µm und die andere äußere Lage aus einer Polyethylenfolie mit einer Schichtdicke im Bereich von 8 µm bis 100 µm, bevorzugt im Bereich von 10 µm bis 80 µm und besonders bevorzugt im Bereich von 25 µm bis 65 µm, besteht.

9. Verfahren zum Öffnen und insbesondere Wiederverschließen einer Schlauchbeutelverpackung nach einem der vorhergehenden Ansprüche,
**gekennzeichnet durch**
die folgenden Schritte:
- Öffnen der Verpackung (10) durch Einreißen der Verpackung (10) entlang der Schwächungslinie (110); und
- Abtrennen des an die Schwächungslinie (110) angrenzenden Randabschnitts (130) der Verpackung (10) unter Freilegung eines schwalbenschwanzförmigen Wiederverschlussabschnitts (160) der Verpackung;
- optionales Entnehmen von Füllgut;
- Wiederverschließen der Verpackung (10) durch Knicken der Verpackung (10); und
- Einführen des schwalbenschwanzförmigen Wiederverschlussabschnitts (160) in den sich im Wesentlichen parallel zu der Schwalbenschwanzverengung (128) erstreckenden Querschlitz (140) der Verpackung (10), oder
- Einführen der Schwalbenschwanzenden (121, 122) in die sich beidseitig und im Wesentlichen rechtwinklig zu der Schwalbenschwanzverengung (128) erstreckenden Längsschlitze (150) der Verpackung (10).

## Claims

1. Re-sealable flexible tubular bag packaging (10) with a front wall (20) and a rear wall (30), which are connected to one another along their longitudinal edges (40) and their transverse edges (50) and define a reservoir portion (60) for a liquid, pasty and/or powdery filling material, the reservoir portion (60) having a channel-shaped outlet (70), which, in the closed state of the packaging (10), is closed by an adhesive or sealing connection (80) of a front wall portion (25) to a rear wall portion (35), and the packaging is re-sealable after opening by means of a form-fit connection, and wherein an opening aid (100) in the form of an incision or a notch is provided laterally of the channel-shaped outlet (70) on at least one outer edge (90) of the packaging (10), which merges into a weakening line (110) formed in the front wall (20) and/or the rear wall (30) for opening the packaging (10),
**characterized in that**
the weakening line (110) has a dovetail-shaped course (120) under definition of two dovetail ends (121, 122) and a dovetail constriction (128), the packaging (10) having in an edge portion (135) of the packaging (10) opposite the channel-shaped outlet (70) a transverse slot (140) extending substantially parallel to the dovetail constriction (128) and having substantially the same longitudinal extent as the dovetail constriction (128),
or having in an edge portion (135) of the packaging (10) located opposite the channel-shaped outlet (70) or in a region between the weakening line (110) and the reservoir portion (60) on both sides at least one longitudinal slot (150) each extending substantially at right angles to the dovetail constriction (128), its length corresponding essentially to the maximum width of the dovetail ends (121, 122),
so that the packaging (10) is re-sealable after opening by tearing along the weakening line (110) by folding the packaging (10) and either inserting the dovetail-shaped resealing portion (160) into the transverse slot (140) of the packaging (10) extending substantially parallel to the dovetail constriction (128), or inserting the dovetail ends (121, 122) into the longitudinal slots (150) of the packaging (10) extending on both sides and substantially at right angles to the dovetail constriction (128).

2. Tubular bag packaging according to claim 1,
**characterized in that**,
the weakening line (110) is adjacent to the channel-shaped outlet (70).

3. Tubular bag packaging according to one of the preceding claims,
**characterized in that**
the weakening line (110) is formed on both sides of the channel-shaped outlet (70), preferablay inversely to the channel-shaped outlet (70).

4. Tubular bag packaging according to one of the preceding claims,
**characterized in that**
the weakening line (110) extends from an outer edge (90) of the packaging (10) in imaginary line via the channel-shaped outlet (70) substantially to the opposite outer edge (90) of the packaging (10).

5. Tubular bag packaging according to one of the preceding claims,
**characterized in that**
the packaging can be opened (10) by detaching an edge portion (130) of the packaging adjacent to the weakening line (110.

6. Tubular bag packaging according to one of the preceding claims,
**characterized in that**
the packaging (10) is made of a laminate, in particular an aluminium laminate or a metallized laminate.

7. Tubular bag packaging according to claim 6,
**characterized in that**
the laminate is two-layered, one layer consisting of a metallized polyethylene terephthalate film with a layer thickness in the range from 8 µm to 25 µm, preferably in the range from 10 µm to 20 µm and more preferably in the range of 12 µm to 15 µm and the other layer consisting of a polyethylene film having a layer thickness in the range from 8 µm to 100 µm, preferably in the range from 10 µm to 80 µm and more preferably in the range from 20 µm to 65 µm.

8. Tubular bag packaging according to claim 6,
**characterized in that**
the laminate is three-ply, the outer layer consisting of a metallized polyethylene terephthalate film having a ply thickness in the range of 7 µm to 25 µm, preferably in the range of 10 µm to 20 µm and more preferably in the range of 12 µm to 15 µm, the middle layer consisting of an aluminum foil layer thickness of 4 µm to 22 µm, preferably in the range of 6 µm to 18 µm and more preferably in the range of 7 µm to 15 µm and the outer layer consisting of a polyethylene film having a layer thickness in the range from 8 µm to 100 µm, preferably in the range from 10 µm to 80 µm and more preferably in the range from 25 µm to 65 µm

9. Method for opening and in particular re-sealing a tubular bag packaging according to one of the preceding claims,
**characterized by**
the following steps:
- opening the package (10) by tearing the packaging (10) along the weakening line (110); and
- detaching the edge portion (130) of the packaging (10) adjacent to the weakening line (110) by uncovering a dovetail-shaped resealing portion (160) of the packaging;
- optional removal of filling material;
- Resealing of the packaging (10) by folding the packaging (10); and
- inserting the dovetail-shaped resealing portion (160) into the transverse slot (140) of the package extending substantially parallel to the dovetail constriction (128) (10), or
- inserting the dovetail ends (121, 122) into the longitudinal slots (150) of the packaging (10) extending on both sides and substantially at right angles to the dovetail constriction (128).

## Revendications

1. Emballage en sachet tubulaire (10) flexible refermable, comportant une paroi avant (20) et une paroi arrière (30) qui sont reliées entre elles le long de leurs bords longitudinaux (40) et de leurs bords transversaux (50) et qui définissent un espace de réception (60) pour une matière à remplir liquide, pâteuse et/ou pulvérulente,
dans lequel
l'espace de réception (60) comprend une sortie (70) en forme de canal qui, dans l'état fermé de l'emballage (10), est refermée par une liaison collée ou scellée (80) d'une portion de paroi avant (25) avec une portion de paroi arrière (35), et l'emballage est refermable après ouverture à l'aide d'une liaison par coopération de forme, et
latéralement à côté de la sortie (70) en forme de canal, sur au moins une arête extérieure (90) de l'emballage, il est prévu un moyen d'aide à l'ouverture (100) sous la forme d'une entaille ou d'une encoche qui se transforme en une ligne d'affaiblissement (110) réalisée dans la paroi avant (20) et/ou dans la paroi arrière (30) et destinée à ouvrir l'emballage (10),
**caractérisé en ce que**
la ligne d'affaiblissement (110) présente une allure en forme de queue d'aronde en définissant deux extrémités de queue d'aronde (121, 122) et un rétrécissement de queue d'aronde (128),
l'emballage (10) présente,
dans une portion de bord (135) de l'emballage sensiblement à l'opposé de la sortie (70) en forme de canal, une fente transversale (140) s'étendant sensiblement parallèlement au rétrécissement de queue d'aronde (128) et ayant sensiblement la même extension longitudinale que le rétrécissement de queue d'aronde (128),
ou
dans une portion de bord (135) de l'emballage sensiblement à l'opposé de la sortie (70) en forme de canal, ou dans une zone entre la ligne d'affaiblissement (110) et l'espace de réception (60), de part et d'autre au moins une fente longitudinale respective (150) s'étendant sensiblement à angle droite par rapport au rétrécissement de queue d'aronde (128), dont la longueur respective correspond sensiblement à la plus grandeur largeur des extrémités de queue d'aronde (121, 122), de sorte que l'emballage (10), après l'ouverture par déchirure le long de la ligne d'affaiblissement (110), est refermable par pliage de l'emballage (10) et soit par insertion de la portion de ré-fermeture en forme de queue d'aronde (160) dans la fente transversale (140) de l'emballage (10) s'étendant sensiblement parallèlement au rétrécissement de queue d'aronde (128), soit par insertion des extrémités de queue d'aronde (121, 122) dans les fentes longitudinales (150) de l'emballage (10) s'étendant sensiblement à angle droit par rapport au rétrécissement de queue d'aronde (128).

2. Emballage en sachet tubulaire selon la revendication 1,
**caractérisé en ce que**
la ligne d'affaiblissement (110) est adjacente à la sortie (70) en forme de canal.

3. Emballage en sachet tubulaire selon l'une des revendications précédentes,
**caractérisé en ce que**
la ligne d'affaiblissement (110) est réalisée de part et d'autre de la sortie (70) en forme de canal, de préférence à symétrie par rapport à la sortie (70) en forme de canal.

4. Emballage en sachet tubulaire selon l'une des revendications précédentes,
**caractérisé en ce que**
la ligne d'affaiblissement (110) s'étend à partir d'une arête extérieure (90) de l'emballage (10) en ligne imaginaire au-delà de la sortie (70) en forme de canal sensiblement jusqu'à l'arête extérieure (90) opposée de l'emballage (10).

5. Emballage en sachet tubulaire selon l'une des revendications précédentes,
**caractérisé en ce que**
l'emballage (10) peut être ouvert en séparant une portion de bord (130) de l'emballage adjacente à la ligne d'affaiblissement (110).

6. Emballage en sachet tubulaire selon l'une des revendications précédentes,
**caractérisé en ce que**
l'emballage (10) est réalisé à partir d'un stratifié, en particulier d'un stratifié d'aluminium ou d'un stratifié métallisé.

7. Emballage en sachet tubulaire selon la revendication 6,
**caractérisé en ce que**
le stratifié est en deux couches, une couche étant constituée d'une feuille de polyéthylène-téréphtalate métallisée d'une épaisseur de couche dans la plage de 8 µm à 25 µm, de préférence dans la plage de 10 µm à 20 µm, et de manière particulièrement préférée dans la plage de 12 µm à 15 µm, et l'autre couche est constituée d'une feuille de polyéthylène d'une épaisseur de couche dans la plage de 8 µm à 100 µm, de préférence dans la plage de 10 µm à 80 µm, de manière particulièrement préférée dans la plage de 20 µm à 65 µm.

8. Emballage en sachet tubulaire selon la revendication 6,
**caractérisé en ce que** le stratifié est en trois couches, une couche extérieure étant constituée d'une feuille de polyéthylène-téréphtalate métallisée d'une épaisseur de couche dans la plage de 7 µm à 25 µm, de préférence dans la plage de 10 µm à 20 µm, et de manière particulièrement préférée dans la plage de 12 µm à 15 µm, la couche médiane est constituée d'une feuille d'aluminium d'une épaisseur de couche dans la plage de 4 µm à 22 µm, de préférence dans la plage de 6 µm à 18 µm, et de manière particulièrement préférée dans la plage de 7 µm à 15 µm, et l'autre couche extérieure est constituée d'une feuille de polyéthylène d'une épaisseur de couche dans la plage de 8 µm à 100 µm, de préférence dans la plage de 10 µm à 80 µm, et de manière particulièrement préférée de 25 µm à 65 µm.

9. Procédé pour ouvrir et en particulier pour refermer un emballage en sachet tubulaire selon l'une des revendications précédentes,
**caractérisé par** les étapes suivantes consistant à :
- ouvrir l'emballage (10) par déchirure de l'emballage (10) le long de la ligne d'affaiblissement (110) ; et
- séparer la portion de bord (130) de l'emballage adjacente à la ligne d'affaiblissement en mettant à découvert une portion de ré-fermeture (160) en forme de queue d'aronde de l'emballage ;
- enlever optionnellement une matière de remplissage ;
- refermer l'emballage (10) en pliant l'emballage (10) ; et
- insérer la portion de ré-fermeture (160) en forme de queue d'aronde dans la fente transversale (140) de l'emballage (10) s'étendant sensiblement parallèlement au rétrécissement de queue d'aronde (128), ou
- insérer les extrémités de queue d'aronde (121, 122) dans les fentes longitudinales (150) de l'emballage (10) s'étendant de part et d'autre et sensiblement à angle droit par rapport au rétrécissement de queue d'aronde (128).
